# EUROPÄISCHE PATENTSCHRIFT

(11) **EP 0 444 242 B1**
(45) Veröffentlichungstag und Bekanntmachung des Hinweises auf die Patenterteilung: **03.02.1993**
(21) Anmeldenummer: 90120502.1
(22) Anmeldetag: 25.10.1990
(51) Int. Cl.: E01B 31/17, B24B 21/08

(54) **Schienen-Schleifmaschine**
Rail grinding machine
Machine à meuler les rails

(30) Priorität: 26.01.1990 CH 260/90
(43) Veröffentlichungstag der Anmeldung: 04.09.1991
(73) Patentinhaber: ELAUGEN GMBH ZÜRICH, SCHWEISS- UND SCHLEIFTECHNIK, CH-8001 Zürich (CH)
(72) Erfinder: Reising, Dieter, Dr., Essen (DE); Saffran, Dieter, CH-8126 Zumikon (CH)
(74) Vertreter: EGLI-EUROPEAN PATENT ATTORNEYS

(56) Entgegenhaltungen:
- EP-A- 0 110 246
- CH-A- 670 667
- DE-A- 3 020 393
- DE-U- 8 903 246

## Beschreibung

Die Erfindung bezieht sich auf eine Schienen-Schleifmaschine, bestehend aus einer an einem Maschinengestell heb- und senkbar angeordneten und auf einer oder beiden Schienen eines Geleises in Längsrichtung verfahrbaren sowie relativ und etwa quer dazu verstellbaren Schleifvorrichtung, welche eine angetriebene Umlenkrolle und mindestens eine im Abstand dazu angeordnete Andrückrolle für ein in Schienenlängsrichtung umlaufend angetriebenes Schleifband umfasst.

Aus der EP-A 0 110 246 ist eine Schienen-Schleifmaschine bekannt, welche auf einer oder beiden Schienen eines Geleises in Längsrichtung der Schiene verfahrbar ist und zur schleifenden Bearbeitung der Schienen-Lauffläche im wesentlichen ein über eine Antriebsrolle sowie über eine Anpressrolle geführtes, umlaufend angetriebenes Schleifband umfasst. Die beiden Rollen sind gegeneinander verspannbar und gemeinsam in bezug zur Schienen-Längsrichtung verschwenkbar an einem Maschinenrahmen angeordnet.
Diese Schleifmaschine dient im wesentlichen zum profilgerechten Abschleifen von Schweisswülsten oder dergleichen, wie sie beispielsweise bei der Verbindungsschweissung oder aber bei Instandsetzungsarbeiten an Gleisschienen entstehen.

Zusätzlich zu den bei der erforderlichen Verbindungsschweissung der Schienen gebildeten Schweisswülste besteht das Problem, dass die Schienen an ihren Laufflächen herstellungsbedingte und mit unterschiedlich grossen Abständen und Tiefen gebildete Wellen- und Riffeltäler aufweisen, welche sich im Fahrbetrieb mit der Zeit noch weiter ausprägen und dadurch erheblich die Lauf- und Fahreigenschaften der Schienenfahrzeuge beeinträchtigen.

Mit den bisher bekannten, auf den Schienen eines Geleises verfahrbaren Schienen-Schleifmaschinen können die an der Lauffläche vorhandenen Wellen- und Riffeltäler aufgrund der an sich punktalen und sich jeweils an die Wellen- und Riffeltäler anpassenden Auflage des Schleifbandes gar nicht oder aber nur unzureichend geschliffen und beseitigt werden.

Der Erfindung liegt somit die Aufgabe zugrunde, die Schienen-Schleifmaschine der gattungsgemässen Art so auszugestalten, dass unter Beibehaltung einer gleichmässigen Abnutzung des Schleifbandes eine Beseitigung von Unregelmässigkeiten, insbesondere von Wellen- und Riffeltälern bis annähernd zur Null-Linie mit gleichmässigem Schleifbild möglich ist.

Diese Aufgabe wird erfindungsgemäss dadurch gelöst, dass die Umlenkung des Schleifbandes auf der der Schienen-Lauffläche zugewandten Seite über eine Andrückvorrichtung gebildet ist, welche mindestens zwei in Schienenlängsrichtung im Abstand zueinander angeordnete Druckrollen, eine zwischen den beiden Druckrollen in vertikaler Richtung versetzt dazu angeordnete Umlenkrolle sowie einen die beiden Druckrollen sowie die Umlenkrolle umschlingenden und das Schleifband gegen die Schienen-Lauffläche pressenden Antriebsriemen umfasst, und dass die obere Umlenkrolle sowie die Umlenkrolle und Druckrollen der Andrückvorrichtung jeweils um ihre quer zur Schienenlängsrichtung orientierten Achsen an einer ersten Trägerplatte drehbar gelagert sind und eine zweite Trägerplatte mittels entsprechend angeordneter Scharniere an einem Trägerelement schwenkbar gelagert ist, derart, dass die beiden Trägerplatten mit den daran gelagerten Teilen relativ zu dem Trägerelement zur Erreichung einer in bezug zur Schienenlängsrichtung orientierten -an sich bekannten- Schrägstellung des Schleifbandes verschwenkbar sind.

Durch die weiteren, insbesondere im Anspruch 2 angegegenen Massnahmen können zusätzlich zu dem in Schienenlängsrichtung orientierten Schleifvorgang der Schienen-Lauffläche mit einem etwa quer zur Schienenlängsrichtung angeordneten zweiten Schleifband die am Übergang von der Schienen-Lauffläche zur Seiten- oder Innenflanke vorgesehenen Radien geschliffen werden.

Weitere Merkmale der Erfindung ergeben sich aus der folgenden Beschreibung in Verbindung mit der Zeichnung und den einzelnen Patentansprüchen.

Die Erfindung wird nachstehend in Verbindung mit der Zeichnung beschrieben. Es zeigt:
Fig. 1 eine in Seitenansicht dargestellte und mit einer ersten und einer zweiten Schleifvorrichtung versehene Schienen-Schleifmaschine,
Fig. 2 ein Teilstück der in Schnittansicht gemäss der Linie II-II in Fig.1 dagestellten Schienen-Schleifmaschine mit der ersten Schleifvorrichtung,
Fig. 3 eine Variante der Schienen-Schleifmaschine gemäss Fig.1 mit der ersten und einer zweiten Schleifvorrichtung,
Fig. 4 die als Einzelheit und in Seitenansicht dargestellte erste Schleifvorrichtung für die Schienen-Schleifmaschine gemäss Fig. 1,
Fig. 5 die in Draufsicht dargestellte erste Schleifvorrichtung gemäss Fig.4 in einer ersten Stellung,
Fig. 6 die in Draufsicht dargestellte erste Schleifvorrichtung gemäss Fig.5 in einer zweiten Stellung,
Fig. 7 die in perspektivischer Seitenansicht dargestellte zweite Schleifvorrichtung für die Schienen-Schleifmaschine gemäss Fig. 1,
Fig. 8 die gemäss Pfeilrichtung B in Fig.1 in Ansicht dargestellte zweite Schleifvorrichtung,
Fig. 9 eine in Fig.8 durch den Kreis K bezeichnete und in grösserem Massstab dargestellte Schleifband-Umlenkvorrichtung für die zweite Schleifvorrichtung,
Fig.10 die in Ansicht dargestellte Schleifband-Umlenkvorrichtung gemäss Fig. 9,
Fig.11 einen in Schnittansicht dargestellten Schienenkörper,
Fig.12 den in Schnittansicht dargestellten Schienenkörper mit der schematisch dargestellten Schleifband-Umlenkvorrichtung, und
Fig.13 eine Zentriervorrichtung für die Umlenkvorrichtung gemäss Fig.9.

Fig.1 zeigt eine in Seitenansicht und Fig.2 eine gemäss der in Fig.1 dargestellten Linie II-II in Schnittansicht dargestellte Schienen-Schleifmaschine 100, welche auf einem im wesentlichen aus zwei in parallelem Abstand zueinander angeordneten Schienen gebildeten Geleise 1 mit nicht näher dargestellten Mitteln, zum Beispiel durch ein entsprechend angeordnetes, elektromotorisches Antriebs-Aggregat in Pfeilrichtung X oder X′ vorwärts oder rückwärts verfahrbar ist.

Die Schienen-Schleifmaschine 100 umfasst im wesentlichen ein in der Gesamtheit mit 25 bezeichnetes Maschinengestell, eine in der Gesamtheit mit 50 bezeichnete erste Schleifvorrichtung sowie eine in der Gesamtheit mit 75 bezeichnete zweite Schleifvorrichtung. Das Maschinengestell 25 und die beiden Schleifvorrichtungen 50,75 werden nachstehend im einzelnen beschrieben.

An dieser Stelle sei darauf hingewiesen, dass die im wesentlichen linear verlaufenden Bewegungen der einzelnen Elemente der Schienen-Schleifmaschine 100 durchweg mit Pfeilrichtung X und X′, die Hub-/ Senkbewegung mit Pfeilrichtung Z und Z′, und die quer zur Schienen-Längsrichtung orientierten Bewegungen mit Y und Y′ bezeichnet sind. Davon abweichende Schwenkbewegungen oder dergleichen der einzelnen Elemente sind entsprechend gekennzeichnet.

Das als eine Baueinheit ausgebildete und an einem Grundrahmen 45 angeordnete Maschinengestell 25 umfasst im wesentlichen, wie in Fig.1 dargestellt, zwei im Abstand zueinander angeordnete Gestellteile 15 und 15′. Auf der einen Seite des jeweiligen Gestellteils 15,15′ ist je eine in geringem Abstand dazu angeordnete und schematisch dargestellte Hub- oder Senkvorrichtung 10,10′ vorgesehen. Zwischen den beiden Gestellteilen 15,15′ ist weiterhin ein erstes Rahmengestell 20 und ein zweites Rahmengestell 30 sowie ein Trägerelement 40 für die erste Schleifvorrichtung 50 angeordnet. Der im wesentlichen aus nicht näher dargestellten Längs- und Querträgern gebildete Grundrahmen 45 für die Schienen-Schleifmaschine 100 ist mittels an den Längsträgern gelagerter Lauf- und Führungsrollensätze 46,46′ und 47,47′ sowie 48,48′ auf den Schienen 1′,1˝ des Geleises 1 angeordnet.

Die einzelne, mit dem Gestellteil 15 oder 15′ über entsprechende Befestigungselemente 14,14′ und 44,44′ wirkverbundene und beispielsweise je von einem zugeordneten Motor 13, 13′ betätigbare Hub- oder Senkvorrichtung 10,10′ ist je mit einer entsprechend zugeordneten Standsäule 11,11′ versehen. Die beiden Standsäulen 11,11′ sind im unteren Bereich jeweils zur Lagerung einer im wesentlichen quer zum Geleis 1 orientierten Laufrolle 12,12′ gabelartig ausgebildet.

Mittels der vorzugsweise hydraulisch betätigbaren Hub- oder Senkvorrichtung 10,10′ kann das im wesentlichen die Elemente 10,20,30,40 und 50 umfassende Maschinengestell 25 relativ zum Geleis 1 in Pfeilrichtung Z angehoben und in Pfeilrichtung Z′ abgesenkt werden. In nicht näher dargestellter, abgesenkter Stellung ist das Maschinengestell 25 mit den Laufrollen 12,12′ auf dem Boden abgestellt. In dieser Stellung kann das komplette Maschinengestell 25 quer zum Geleis verschoben werden.

Das Gestellteil 15 hat zwei quer zur Schienen- oder Transportrichtung im Abstand zueinander angeordnete Stützen 16,16′, welche durch Querstreben 18,18′,18˝ miteinander verbunden sind. Das teilweise in Fig.2 dargestellte und aus den im Abstand zueinander angeordneten Stützen 17,17′ und Querstreben 19,19′,19˝ gebildete Gestellteil 15′ ist analog ausgebildet.

Das erste Rahmengestell 20 hat, wie in Fig.1 dargestellt, zwei im Abstand zueinander angeordnete Seitenteile 22,22′, welche im oberen Bereich durch ein Trägerelement 21 miteinander verbunden sind. An der dem zweiten Rahmengestell 30 zugewandten Innenseite sind an dem Seitenteil 22 im Abstand zueinander angeordnete und in vertikaler Richtung orientierte Führungen 23,23′ und an dem Seitenteil 22′ entsprechende Führungen 24,24′ vorgesehen. Im unteren Bereich des einzelnen Seitenteils 22 und 22′ ist jeweils ein schematisch dargestelltes Lager 35 und 36 angeordnet. Mittels der je eine Schwenkachse 35′ ,36′ bildenden Lager 35,36 oder Achskörper ist das Rahmengestell 20 auf der einen Seite am Gestellteil 15 und auf der anderen Seite am Gestellteil 15′ angelenkt.

Das zweite Rahmengestell 30 umfasst zwei im Abstand zueinander angeordnete Seitenteile 31,31′ (Fig.1), welche durch ein Trägerelement 32 miteinander verbunden sind. An der den Seitenteilen 22 und 22′ des ersten Rahmengestells 20 zugewandten Seite sind im Abstand zueinander angeordnete Schienen 26,26′ und 27,27′ vorgesehen, welche in den entsprechend zugeordneten Führungen 23,23′ und 24,24′ der beiden Seitenteile 22,22′ angeordnet sind.

An der dem gehäuseartig ausgebildeten Trägerelement 40 zugewandten Innenseite des zweiten Rahmengestells 30 sind an jedem Seitenteil 31 und 31′ im Abstand zueinander angeordnete Führungen 33,33′ und 34,34′ vorgesehen. In den Führungen 33, 33′ und 34,34′ des zweiten Rahmengestells 30 sind entsprechend am Trägerelement 40 angeordnete Schienen 41,41′ und 42, 42′ geführt.
Weiterhin erkennt man in Fig.1 eine in nicht näher dargestellter Weise am Trägerelement 32 des zweiten Rahmengestells 30 befestigte Spindel 28, welche mit einem am Trägerelement 21 des ersten Rahmengestells 20 aufliegenden Handrad 29 wirkverbunden ist. Mittels der Spindel 28 und dem Handrad 29 ist das zweite, mit den Schienen 26,26′ und 27,27′ in den Führungen 23,23′ und 24,24′ geführte Rahmengestell 30 zusammen mit dem Trägerelement 40 sowie der daran angeordneten ersten Schleifvorrichtung 50 relativ zu dem ersten Rahmen 20 stufenlos verstellbar. Diese Höhenverstellung der Teile 30,40 und 50 erfolgt gemäss der in Fig.1 und Fig.2 mit Z und Z′ bezeichneten Pfeilrichtung.

Die an dem einen Ende des Grundrahmens 45 angeordnete und in Fig.1 schematisch dargestellte zweite Schleifvorrichtung 75 ist mit einem entsprechend ausgebildeten Halteelement 73 am Grundrahmen 45 befestigt und umfasst einen im wesentlichen an einer Trägerplatte 77 angeordneten Antriebsmotor 76 für ein zweites, quer zum Schienenkörper 1′ orientiertes Schleifband 87. Die zweite Schleifvorrichtung 75 ist um eine Achse 69′ eines entsprechend angeordneten Achskörpers 69, wie in Fig.7 und Fig.8 mit Pfeilrichtung S,S′ gekennzeichnet, schwenkbar an dem Halteelement 73 gelagert. Weiterhin erkennt man in Fig.1 eine in der Gesamtheit mit 80 bezeichnete und an Platten 71,81 angeordnete Verstellvorrichtung. Die als an sich bekannter Kreuzschlitten ausgebildete Verstellvorrichtung 80 umfasst einen ersten mit einer Stellschraube 82′ in Wirkverbindung stehenden Schlittenkörper 82 sowie einen zweiten, mit einer Stellschraube 83′ in Wirkverbindung stehenden Schlittenkörper 83.

Am oberen Ende der Trägerplatte 77 ist eine erste Umlenkrolle 85 und am unteren Ende der Schleifvorrichtung 75 ist eine Umlenkvorrichtung 95 für das zweite Schleifband 87 angeordnet. An der Trägerplatte 77 ist ein das Schleifband 87 abdeckendes Schutzelement 88 für das Bedienungspersonal vorgesehen. Die zweite Schleifvorrichtung 75 und ihre Funktion wird später anhand der Figuren 7 bis 12 im einzelnen noch beschrieben.

In Fig.2 ist ein Teilstück der in Schnittansicht gemäss der Linie II-II in Fig.1 dagestellten Schienen-Schleifmaschine 100 dargestellt und man erkennt das eine Gestellteil 15′, das erste Rahmengestell 20, das zweite Rahmengestell 30 sowie das Trägerelement 40 mit der seitlich daran angeordneten ersten Schleifvorrichtung 50.

Das Gestellteil 15′ wird gebildet durch die beiden im Abstand zueinander angeordneten Stützen 17,17′, welche durch die eine etwa bogenförmig ausgebildete Querstrebe 19 sowie durch weitere Querstreben 19′ und 19˝ miteinander verbunden und auf dem schematisch dargestellten Grundrahmen 45 in nicht näher dargestellter Weise befestigt sind. Die einzelnen, in Fig.1 dargestellten und im wesentlichen am Grundrahmen 45 gelagerten Lauf- und Führungsrollensätze sind in Fig.2 nicht dargestellt.

Das im wesentlichen aus den beiden plattenartigen Seitenteilen 22,22′ und dem Verbindungsstück 21 gebildete erste Rahmengestell 20 ist zur besseren Darstellung des zweiten Rahmengestells 30 im oberen Bereich (Fig.2) aufgebrochen dargestellt.

Das im wesentlichen aus den beiden plattenartigen Seitenteilen 31,31′ und dem oberen Verbindungsstück 32 sowie einem seitlichen Verbindungsstück 37 gebildete zweite Rahmengestell 30 ist zur besseren Darstellung des zwischen den beiden Seitenteilen 31,31′ des Rahmengestells 30 angeordneten Trägerelements 40 ebenfalls teilweise aufgebrochen dargestellt. Auf der der ersten Schleifvorrichtung 50 gegenüberliegende Seite des zweiten Rahmengestells 30 ist das an den beiden Seitenteilen 31,31′ des Rahmengestells 30 befestigte Verbindungsstück 37 vorgesehen, welches als Gegenlager für ein mit einer Spindel 38 in Wirkverbindung stehendes Handrad 39 ausgebildet ist.

Das gehäuseartig ausgebildete Trägerelement 40 ist auf der einen Seite mit einer Platte 43 versehen, an welcher mittels entsprechend ausgebildeter Trägerplatten 58 und 58′ die erste Schleifvorrichtung 50 mit den in Fig.2 schematisch dargestellten Teilen 51,52 und 53,53′ sowie 56,56′,56˝ angeordnet ist. Die erste Trägerplatte 58 ist mittels einem in Fig.2 schematisch dargestellten Achskörper 65 an der zweiten Trägerplatte 58′ gelagert. An der anderen Seite des Trägerelements 40 ist an einer weiteren Platte 43′ die mit dem Handrad 39 in Wirkverbindung stehende Spindel 38 in nicht näher dargestellter Weise befestigt.

Durch eine entsprechende Betätigung des einen Handrads 29 ist das zweite Rahmengestell 30 zusammen mit dem Trägerelement 40 und der seitlich daran gelagerten ersten Schleifvorrichtung 50, wie in Fig.2 dargestellt, relativ zu dem ersten Rahmengestell 20 in Pfeilrichtung Z und Z′ in der Höhe verstellbar. Zur Erreichung einer einwandfreien Verstellbewegung der Teile 30,40 und 50 ist das zweite Rahmengestell 30 mit den Schienen 26,26′ und 27,27′ in den am ersten Rahmengestell 20 vorgesehenen Führungen 23,23′ und 24,24′ geführt.

Durch eine entsprechende Betätigung des anderen Handrads 39 ist das Trägerelement 40 zusammen mit der daran angeordneten ersten Schleifvorrichtung 50 relativ zu dem ersten und zweiten Rahmengestell 20,30 in Pfeilrichtung Y und Y′ verstellbar. Zur Erreichung einer einwandfreien Verstellbewegung der Teile 40 und 50 in Pfeilrichtung Y und Y′ ist das Trägerelement 40 mit den Schienen 41,41′ und 42,42′ in den Führungen 33,33′ und 34,34′ des zweiten Rahmengestells 30 angeordnet. Diese Verstellbewegung dient im wesentlichen zur Einstellung der ersten Schleifvorrichtung 50 in bezug zu dem entsprechenden Schienenkörper 1′ oder 1˝ des Geleises 1.

Das erste, mit dem schematisch dargestellten Achskörper 35 und 36 an den Gestellteil 15 und 15′ gelagerte Rahmengestell 20 sowie die daran gelagerten Elemente 30 und 40 sind, wie in Fig.2 mit Pfeilrichtung Y˝ um die Achse 35′ und 36′ der Achskörper 35,36 zur Erreichung einer etwa in vertikaler Richtung orientierten, exakten Einstellung des Schleifband-Schleifwinkels schwenkbar.

Fig.3 zeigt ein weiteres, schematisch dargestelltes Ausführungsbeispiel der Schienen-Schleifmaschine 100, bei welcher an der einen Seite des Trägerelements 40′ die erste, am Achskörper 65 gelagerte Schleifvorrichtung 50 und an der anderen Seite eine analog ausgebildete Schleifvorrichtung 150 an einem Achskörper 165 gelagert ist. Die Schleifvorrichtung 150 umfasst im wesentlichen die Teile 158,158′,151,152,153,153′ sowie 156,156′,156˝. Durch diese weitere Ausführungsvariante besteht die Möglichkeit, dass lediglich durch die in Fig.2 mit Pfeilrichtung Y oder Y′ bezeichente Verstellbewegung des Trägerelements 40′ entweder der eine oder andere Schienenkörper 1′ oder 1˝ geschliffen werden kann, ohne dass umständliche Umrüstungsarbeiten vorgenommen werden müssen.

Fig.4 zeigt in schematisch dargestellter Seitenansicht die erste Schleifvorrichtung 50 und man erkennt das mit den seitlichen Schienen 41,41′ und 42,42′ und der Platte 43 versehene Trägerelement 40 sowie die daran angeordneten Trägerplatten 58 und 58′ für die erste Schleifvorrichtung 50. Die zweite Trägerplatte 58′ ist mittels entsprechend ausgebildeter Scharniere 61,61′ an der Platte 43 des Trägerelements 40 gelagert. Auf der den Scharnieren 61,61′ gegenüberliegenden Seite ist ein schematisch dargestelltes Verstellorgan 60 angeordnet.

Bei einem weiteren Ausführungsbeispiel sind auf der anderen Seite der Platte 43 zwei weitere Scharniere 62,62′ und auf der gegenüberliegenden Seite ein weiteres Verstellorgan 60′ vorgesehen. Die zweite Trägerplatte 58′ kann somit durch endsprechendes Auswechseln der nicht näher dargestellten und bezeichneten Scharnierbolzen entweder an dem einen Scharnierpaar 61,61′ oder aber an dem anderen Scharnierpaar 62,62′ gelagert sein. Die im wesentlichen an der zweiten Trägerplatte 58′ anliegende erste Trägerplatte 58 ist mittels dem Achskörper 65 und im Abstand zueinander angeordneter Feststell-Elemente 63,64 oder Schrauben 66,66′ an der zweiten Trägerplatte 58′ angeordnet und gehalten.

Die Schleifvorrichtung 50 umfasst die im oberen Bereich an der ersten Trägerplatte 58 in nicht näher dargestellter Weise gelagerte und von einem in Fig.5 schematisch dargestellten Elektromotor 49 in Pfeilrichtung 49′ angetriebene Umlenkrolle 51 für das Schleifband 52. Im unteren Bereich sind an der ersten Trägerplatte 58 zwei weitere Führungsrollen 53,53′ sowie eine Andrückvorrichtung 55 angeordnet, mittels welcher das Schleifband 52 gleichmässig gegen die zu schleifende Lauffläche 2 des Schienenkörpers 1′ gepresst wird.

Die Andrückvorrichtung 55 hat mindestens zwei der Schienenoberfläche 2 zugewandte und im Abstand C zueinander angeordnete Rollen 56,56′. Im dargestellten Ausführungsbeispiel sind an der ersten Trägerplatte 58 mehrere im Abstand zueinander angeordnete Rollen 54 und 56,56′und 56˝ gelagert. Der Achsabstand C zwischen den beiden äusseren Rollen 56 und 56˝ liegt in der Grössenordnung von 150 mm bis 300 mm. Die der Schienen-Lauffläche 2 zugewandten Rollen 56,56′ und 56˝ dienen im wesentlichen als Andrückrollen und die Rolle 54 als Umlenkrolle für einen diese Rollen umschlingenden Andrückriemen 57. Die Rollen 54 und 56,56′ sowie 56˝ sind ferner mit einer nicht näher dargestellten Aussenverzahnung versehen und durch den mit einer Innenverzahnung versehenen Andrückriemen 57 miteinander wirkverbunden.

Durch Lösen der Feststell-Elemente 63,64 und Schrauben 66,66′ kann die erste Trägerplatte 58 mit den daran angeordneten Teilen 51,52,53,53′,54,56,56′,56˝ und 57 um die Achse 65′ des Achskörpers 65 relativ zu der zweiten, an der Platte 43 des Trägerelement 40 befestigten Trägerplatte 58′ in Pfeilrichtung X˝ (Fig.1,4) verschwenkt werden. Hierfür sind die Schrauben 66,66′ sowie das Feststellelement 63 in nicht näher bezeichneten Langlöchern angeordnet. Durch diese in Pfeilrichtung X˝ orientierte Schwenkbewegung der ersten Träger-platte 58 zusammen mit der Schleifvorrichtung 50 wird eine einstellbare, über die gesamte Länge reichende, gleichmässige Auflage des Schleifbandes 52 an der Schienen-Oberfläche 2 gewährleistet.

Fig.5 zeigt in Draufsicht die erste Schleifvorrichtung 50 und man erkennt die am Trägerelement 40 befestigte Platte 43, die an der Platte 43 angeordneten und befestigten Scharniere 61, 61′ für die damit wirkverbundene zweiteerste Trägerplatte 58′ sowie die an der zweiten Trägerplatte 58′ angeordnete und am Achskörper 65 gelagerte erste Trägerplatte 58. Auf der den Scharnieren 61,61′ gegenüberliegenden Seite ist das Verstellorgan 60 angeordnet, mittels welchem die beiden Trägerplatten 58,58′ mit den daran angeordneten Rollen 51,53,53′,54, 56,56′,56˝ und dem Schleifband 52 um die nicht näher bezeichnete Achse der Scharniere 61,61′ in Pfeilrichtung Y˝ schwenkbar sind. Das Verstellorgan 60 hat eine an der Platte 43 befestigte Stellschraube 68 sowie eine an der ersten Trägerplatte 58 befestigte Halteplatte 67. Die von der Stellschraube 68 durchdrungene Halteplatte 67 ist mit einer entsprechend für die Schwenkbewegung in Pfeilrichtung Y˝ der beiden Trägerplatten 58,58′ ausgebildeten Ausnehmung (nicht näher dargestellt) versehen.

Fig.6 zeigt die in Draufsicht dargestellte und relativ zu dem Trägerelement 40 in Pfeilrichtung Y˝ verschwenkte Schleifvorrichtung 50 und man erkennt die beiden zusammen um die Achse der Scharniere 61,61′ verschwenkten Trägerplatten 58 und 58′ sowie das im wesentichen diagonal zu der abzuschleifenden Lauffläche 2 des Schienenkörpers 1′ angeordnete Schleifband 52 der Schleifvorrichtung 50. Das schematisch dargestellte Verstellorgan 60 ist dabei so ausgebildet, dass die Bewegung der Schleifvorrichtung 50 in Pfeilrichtung Y˝ stufenlos erfolgt und die Schleifvorrichtung 50 in jeder Position fixiert werden kann.

In Fig.7 ist die zweite, am Grundrahmen 45 angeordnete Schleifvorrichtung 75 in perspektivischer Seitenansicht dargestellt und man erkennt eine am Grundrahmen 45 befestigte Haltevorrichtung 70, mittels welcher die zweite Schleifvorrichtung 75 für eine entsprechende Grobeinstellung um die Achse 69′ eines entsprechend ausgebildeten und angeordneten Achskörpers 69 etwa quer und relativ zum Schienenkörper 1′ des Geleises 1 in Pfeilrichtung S schwenkbar und im wesentlichen mittels einem zugeordneten Feststellorgan 74 in der gewünschten Position fixierbar ist.

Die Haltevorrichtung 70 umfasst eine mit einem bogenförmigen Schlitz 71′ für das Feststellorgan 74 versehene Platte 71, an welcher auf der einen Seite ein aus einer Platte 72, einem Steg 72′ und einer Konsole 72˝ gebildetes Halteelement 73 befestigt ist. Das Halteelement 73 dient im wesentlichen zur Befestigung der gesamten Schleifvorrichtung 75 an dem Grundrahmen 45.

Auf der anderen Seite der Platte 71 ist die ebenfalls am Achskörper 70′ gelagerte Halteplatte 81 und daran die in der Gesamtheit mit 80 bezeichnete Verstellvorrichtung angeordnet.

Die handelsübliche und als Kreuzsupport ausgebildete Verstellvorrichtung 80 umfasst im wesentlichen den ersten, an der Halteplatte 81 angeordneten Schlittenkörper 83 mit Stellschraube 83′ für die etwa vertikal in Richtung zum Schienenkörper 1′ orientierte Feineinstellung sowie den am ersten Schlittenkörper 83 gelagerten zweiten Schlittenkörper 82 mit Stellschraube 82′ für die etwa quer zum Schienenkörper 1′ orientierte Feineinstellung der gesamten Schleifvorrichtung 75.

An dem zweiten Schlittenkörper 82 ist mit nicht dargestellten Mitteln die Trägerplatte 77 für die zweite Schleifvorrichtung 75 befestigt. Im oberen Bereich ist an der Trägerplatte 77, wie in Fig.7 schematisch dargestellt, eine weitere Platte 76˝ angeordnet, an welcher der Motor 76 mit einem Flansch 76′ durch eine in nicht näher dargestellte Schraubverbindung befestigt ist. Der Motor 76 ist mit der auf der anderen Seite der Trägerplatte 77 gelagerten Umlenkrolle 85 der zweiten Schleifvorrichtung 75 wirkverbunden.

In Fig.8 ist die gemäss Pfeilrichtung B (Fig.1) dargestellte zweite Schleifvorrichtung 75 in Ansicht dargestellt und man erkennt die erste, obere Umlenkrolle 85, eine im Abstand dazu angeordnete zweite Umlenkrolle 86 sowie eine im unteren Bereich an der Trägerplatte 77 angeordnete und befestigte Umlenkvorrichtung 95 für das zweite Schleifband 87.

Weiterhin erkennt man in Fig.8 das Schutzelement 88 und teilweise den zweiten Schlittenkörper 82 mit der Stellschraube 82′ sowie die Platte 71 mit dem bogenförmigen Schlitz 71′. An der Platte 71 ist weiterhin eine Anschlagvorrichtung 90 angeordnet und befestigt, welche im wesentlichen eine Stellspindel 91 sowie einen Anschlag 92 umfasst. Mittels der Anschlagvorrichtung 90 kann die im wesentlichen in dem Schlitz 71′ geführte Schwenkbewegung der Schleifvorrichtung 75 um die Achse 69′ in Pfeilrichtung S′ eingestellt und begrenzt werden. Die in Fig.7 mit S und in Fig.8 mit S′ bezeichnete Schwenkbewegung der einzelnen Elemente ist im wesentlichen miteinander identisch.

Im oberen Bereich der Trägerplatte 77 ist in einem bogenförmigen Langloch 78′ ein Feststellelement 78 und im Abstand dazu ein weiteres Feststellelement 79 angeordnet. Die Elemente 78,78′ und 79 sind dafür vorgesehen, dass der mit einem Flansch 76′ an der Platte 76˝ befestigte Motor 76 zusammen mit der Platte 76˝ relativ zu der Trägerplatte 77 verstellbar und mittels der Elemente 78,79 in der gewünschten Lage fixierbar ist.

Fig.9 zeigt in grösserem Massstab und in Seitenansicht und Fig.10 in Ansicht die durch den Kreis K (Fig.8) bezeichnete Umlenkvorrichtung 95 für das Schleifband 87 der zweiten Schleifvorrichtung 75.

Die Umlenkvorrichtung 95 umfasst zwei im Abstand zueinander angeordnete Halteplatten 93 und 94, welche im oberen Bereich durch einen als Abstandhalter ausgebildeten Bolzen 99 miteinander verbunden sind. Der Bolzen 99 ist mit dem einen Ende in der ersten Halteplatte 93 angeordnet und befestigt. Mit dem anderen Ende durchdringt der Bolzen 99 die zweite Halteplatte 94 und ist mittels einer entsprechenden Mutter 99′ gesichert. Die Umlenkvorrichtung 95 ist entweder mit der einen Halteplatte 93 an der Trägerplatte 77 der zweiten Schleifvorrichtung 75 in nicht näher dargestellter Weise befestigt oder die Halteplatte 93 ist als Teilstück der Trägerplatte 77 ausgebildet.

Weiterhin sind zwischen den beiden Halteplatten 93,94 an einem ersten Bolzen 96 mehrere im Abstand zueinander angeordnete Rollen 97′ und an einem zweiten Bolzen 96′ mehrere im Abstand zueinander angeordnete Rollen 98′ gelagert. Die jeweils durch Distanzstücke 97˝ und 98˝ im Abstand auf den beiden Bolzen 96,96′ angeordneten Rollen 97′ bilden eine erste Gruppe Rollen 97 und die Rollen 98′ eine zweite Gruppe Rollen 98 für die Umlenkung des in Fig.10 teilweise dargestellten Schleifbandes 87.

Die beiden, die Halteplatten 93,94 durchdringenden Bolzen 96,96′ können als Gewindebolzen ausgebildet sein. An der einen Seite der Umlenkvorrichtung 95 ist vorzugsweise eine in Fig.10 schematisch dargestellte Zentriervorrichtung 110 angeordnet, welche ein erstes, gabelartig ausgebildetes Lagerstück 111 für eine erste Zentrierrolle 112 sowie ein zweites, gabelartig ausgebildetes Lagerstück 114 für eine zweite Zentrierrolle 113 umfasst. Als Zentrierrollen 112 und 113 werden vorzugsweise Rollen-Kugellager verwendet.

In Fig.10 sind die Teile die einzelnen Teile 111,112 und 113,114 der Zentriervorrichtung 110 zur besseren Darstellung um die nicht näher dargestellten und bezeichneten Längsachsen der Bolzen 96,96′ verdreht dargestellt. Die beiden Lagerstücke 111,113 sind in nicht näher dargestellter Weise, beispielsweise durch eine Schraubverbindung mit dem jeweiligen Bolzen 96,96′ wirkverbunden.

Bei der Umlenkvorrichtung 95 wird aufgrund der im Abstand zueinander angeordneten Rollen 97 und 98 wird eine ausreichende Wärmeableitung der beim Schleifvorgang am Schleifband 87 entstehenden Erhitzung gewährleistet. Als Rollen können auch entsprechend ausgebildete und dimensionierte Rollen-Kugellager verwendet werden.

Die dem Schienenkörper zugewandten Kanten 93′und 94′ der beiden Halteplatten 93,94 sind, wie in Fig.9 dargestellt, mit einem entsprechenden Radius A′ bogenförmig ausgebildet.

Die beiden Bolzen 96,96′ für die Rollen sind, wie in Fig.9 dargestellt im Abstand zueinander angeordnet, wobei der Abstand A des einen Bolzens 96′ relativ zu dem anderen Bolzen 96 entsprechend variabel ist. Der Abstand A ist im wesentlichen abhängig von dem am Schienenkörper zu schleifenden Radius R oder R′, wobei die geometrische Anordnung der beiden Bolzen 96,96′ zueinander anhand von Fig.11 beschrieben wird.

An dieser Stelle sei darauf hingewiesen, des zum Schleifen des Radius R′ die Umlenkvorrichtung 95 entsprechend der Trägerplatte 77 der zweiten Schleifvorrichtung 75 anzuordnen ist (nicht dargestellt).

Fig.11 zeigt als Ausführungs- und Anwendungsbeispiel ein Teilstück des in Schnittansicht dargestellten und als Rillenschiene ausgebildeten Schienenkörpers 1′ und man erkennt die in Schienen-Längsrichtung orientierte Lauffläche 2, eine Seitenflanke 3, eine Leitschiene 4, eine Rille 5 sowie einen Steg 6. Der Übergang von der Lauffläche 2 zur äusseren Seitenflanke 3 ist mit einem Radius R′ und der Übergang von der Lauffläche 2 zur Rillen-Innenflanke 5′ ist mit einem Radius R versehen.

In Fig.11 ist weiterhin die geometrische Anordnung der Bolzen 96,96′ der Umlenkvorrichtung 95 in bezug zu dem Schienenkörper 1 dargestellt und man erkennt einen durch die Verbindungslinien der Lauffläche 2 und Rillen-Seitenflanke 5′ gebildeten Schnittpunkt P, durch welchen etwa orthogonal dazu eine den Schnittpunkt P mit dem Mittelpunkt M des Radius R verbindende Linie M′ verläuft. Die beiden Bolzen 96,96′ sind im Abstand A zueinander auf einer geneigt zur Lauffläche 2 orientierten und durch den Schnittpunkt P verlaufenden Achse P′ angeordnet. Die Achse P′ verläuft etwa orthogonal zu der den Schnittpunkt P mit dem Mittelpunkt M miteinander verbindenden Linie M′.

Die Lauffläche 2 wird, wie in den Figuren 4,5 und 6 dargestellt, mittels der ersten Schleifvorrichtung 50 und wie in Fig.12 dargestellt, die sich auf der Rillen-Innenseite 2,5′ daran anschliessende Abrundung 7 oder auf der Aussenseite 3,2 daran anschliessende Abrundung 8 mittels der zweiten Schleifvorrichtung 75 geschliffen.

In Fig.12 ist der Schienenkörper 1′ mit der schematisch dargestellten und um die hier nicht dargestellte Achse 69′ in Pfeilrichtung S′ geschwenkten Schleifband-Umlenkvorrichtung 95 in Eingriff dargestellt, und man erkennt das an der Abrundung 7 anliegende Schleifband 87 mittels welchem der Radius R geschliffen werden kann. Der erforderliche Anlagedruck wird im wesentlichen durch das Eigengewicht der um die Achse 69′des Achskörpers 69 verschwenkten Schleifvorrichtung 75 bestimmt.

In Fig.13 ist die dem Schienenkörper 1′ zugeordnete Schleifband-Umlenkvorrichtung 95 sowie die daran angeordnete Zentriervorrichtung 110 dargestellt und man erkennt die in dem Lagerstück 111 drehbar gelagerte und an der Lauffläche 2 anliegende Rolle 112 sowie die in dem Lagerstück 114 drehbar gelagerte und an der Rillen-Innenseite 5′ anliegende Rolle 113. Mittels der beiden Rollen 112,113 wird eine einwandfreie Zentrierung der Schleifband-Umlenkvorrichtung 95 in bezug zu der Linie M′ bzw. zum Mittelpunkt M des Radius R erreicht und dadurch exaktes Schleifen des jeweiligen Radius gewährleistet.

## Patentansprüche

1. Schienen-Schleifmaschine (100), bestehend aus einer an einem Maschinengestell (25) heb- und senkbar angeordneten und auf einer oder beiden Schienen (1′,1˝) eines Geleises (1) in Längsrichtung verfahrbaren sowie relativ und etwa quer dazu verstellbaren Schleifvorrichtung, welche eine angetriebene Umlenkrolle (51) und mindestens eine im Abstand dazu angeordnete Andrückrolle sowie ein in Schienenlängsrichtung umlaufend angetriebenes Schleifband (52) umfasst, dadurch gekennzeichnet, dass die Umlenkung des Schleifbandes (52) auf der der Schienen-Lauffläche (2) zugewandten Seite über eine Andrückvorrichtung (55) gebildet ist, welche mindestens zwei in Schienenlängsrichtung im Abstand zueinander angeordnete Druckrollen (56,56˝), eine zwischen den beiden Druckrollen (56,56˝) in vertikaler Richtung versetzt dazu angeordnete Umlenkrolle (54) sowie einen die beiden Druckrollen (56,56˝) sowie die Umlenkrolle (54) umschlingenden und das Schleifband (52) gegen die Schienen-Lauffläche (2) pressenden Antriebsriemen (57) umfasst, und dass die obere Umlenkrolle (51) sowie die Umlenkrolle (54) und die Druckrollen (56,56˝) der Andrückvorrichtung (55) jeweils um ihre quer zur Schienenlängsrichtung orientierten Achsen an einer ersten Trägerplatte (58) drehbar gelagert sind und eine zweite Trägerplatte (58′) mittels entsprechend angeordneter Scharniere (61,61′) an einem Trägerelement (40) schwenkbar gelagert ist, derart, dass die beiden Trägerplatten (58,58′) mit den daran gelagerten Teilen relativ zu dem Trägerelement (40) zur Erreichung einer in bezug zur Schienenlängsrichtung orientierten - an sich bekannten - Schrägstellung des Schleifbandes (52) verschwenkbar sind.

2. Schienen-Schleifmaschine nach Anspruch 1, dadurch gekennzeichnet, dass im Abstand und zusätzlich zu der mit dem im wesentlichen in Schienenlängsrichtung orientierten ersten Schleifband (52) versehenen ersten Schleifvorrichtung (50) eine mit einem etwa quer zur Schienenlängsrichtung angeordneten zweiten Schleifband (87) versehene zweite Schleifvorrichtung (75) angeordnet ist, und dass an der zweiten Schleifvorrichtung (75) eine der Schiene (1′,1˝) entsprechend zugeordnete und zum Schleifen der am Übergang von der Schienen-Lauffläche (2) zur Seiten- oder Innenflanke (3,5′) vorgesehenen Radien (R,R′) ausgebildete Schleifband-Umlenkvorrichtung (95) angeordnet ist.

3. Schienen-Schleifmaschine nach Anspruch 1, dadurch gekennzeichnet, dass an der am Trägerelement (40) angeordneten und angelenkten zweiten Trägerplatte (58′) ein Achskörper (65) zur Lagerung der ersten Trägerplatte (58) vorgesehen ist, wobei die erste Trägerplatte (58) mit den daran angeordneten Teilen (51,52,53,53′,54,56,56′,56˝ und 57) um die Achse (65′) des Achskörpers (65) relativ zu der zweiten Trägerplatte (58′) zur Erreichung einer gleichmässigen Auflage des Schleifbandes (52) etwa in Schienenlängsrichtung schwenkbar und feststellbar ist.

4. Schienen-Schleifmaschine nach Anspruch 1, dadurch gekennzeichnet, dass die am Trägerelement (40) angeordnete erste Schleifvorrichtung (50) zusätzlich zu der einstellbaren Schrägstellung des Schleifbandes (52),
a) zusammen mit dem Trägerelement (40) quer zur Schienenlängsrichtung etwa in horizontaler Ebene linear verschiebbar, und
b) in entsprechend ausgebildeten und mit Führungsschienen versehenen Rahmengestellen (20,30) in bezug zur Schienenoberfläche (2) stufenlos höhenverstellbar angeordnet ist, und dass
c) die beiden Rahmengestelle (20,30) sowie das Trägerelement (40) mit der daran angeordneten ersten Schleifvorrichtung (50) für eine exakte Schleifwinkel-Einstellung des Schleifbandes (52) an zwei, entsprechend an einem Maschinengestell (25) angeordneten Achskörpern (35,36) quer zur Schienenlängsrichtung schwenkbar gelagert sind.

5. Schienen-Schleifmaschine nach einem der Ansprüche 1,3 oder 4, dadurch gekennzeichnet, dass zusätzlich zu der ersten Schleifvorrichtung (50) an einem quer zur Schienenlängsrichtung linear verschiebbaren Trägerelement (40′) eine analog ausgebildete und mit einem in Schienenlängsrichtung orientierten Schleifband (152) versehene Schleifvorrichtung (150) angeordnet ist, wobei die beiden Schleifbänder (52,152) in bezug zu der Schiene (1′,1˝) unabhängig voneinander in eine zur Schienenlängsrichtung orientierte Schrägstellung zum Schleifen der Schienen-Lauffläche (2) schwenk- und feststellbar sind.

6. Schienen-Schleifmaschine nach Anspruch 1, dadurch gekennzeichnet, dass die Andrückvorrichtung (55) auf der der Schienen-Lauffläche (2) zugewandten Seite drei oder mehrere im Abstand zueinander angeordnete Druckrollen (56,56′56˝) aufweist und die beiden äusseren Druckrollen in einem in der Grössenordnung von 150 bis 300 mm grossen Abstand (C) zueinander angeordnet sind.

7. Schienen-Schleifmaschine nach Anspruch 1 oder 6, dadurch gekennzeichnet, dass die Andrückvorrichtung (55) einen die Druckrollen (56,56′56˝) sowie die Umlenkrolle (54) umschlingenden, das Schleifband (52) gegen die Schienen-Lauffläche (2) pressenden und mit einer Innenverzahnung versehenen Andrückriemen (57) aufweist, welcher mit den einzelnen mit einer entsprechenden Aussenverzahnung versehenen Rollen (54, 56,56′,56˝) wirkverbunden ist.

8. Schienen-Schleifmaschine nach Anspruch 2, dadurch gekennzeichnet, dass die zweite Schleifvorrichtung (75) im wesentlichen eine Trägerplatte (77) mit daran angeordneter und mit einem Motor (76) in Wirkverbindung stehende Umlenkrolle (85) für das zweite Schleifband (87), die Umlenkvorrichtung (95), eine Halteplatte (81) sowie eine dazwischen angeordnete Verstellvorrichtung (80) umfasst, und dass die Halteplatte (81) an einem Achskörper (69) einer Haltevorrichtung (70) derart gelagert ist, dass die genannten Teile einerseits um die Achse (69′) des Achskörpers (69) in bezug zu einer feststehenden Platte (71) quer zur Schienenlängsrichtung schwenkbar und andererseits mittels der - an sich bekannten - und als Kreuzsupport ausgebildeten Verstellvorrichtung (80) in bezug zur Schienen-Lauffläche (2) etwa vertikal und quer dazu einstellbar ist.

9. Schienen-Schleifmaschine nach Anspruch 2 oder 8, dadurch gekennzeichnet, dass die am unteren Ende der Trägerplatte (77) angeordnete Umlenkvorrichtung (95) für das Schleifband (87) zwei entsprechend im Abstand zueinander angeordnete Halteplatten (93,94) und dazwischen zur Lagerung von zwei Rollengruppen (97,98) zwei im Abstand (A) zueinander auf einer geneigten Verbindungsachse (P′) angeordnete Bolzen (96,96′) aufweist.

10. Schienen-Schleifmaschine nach Anspruch 2 oder 8, dadurch gekennzeichnet, dass an der Umlenkvorrichtung (95) eine Zentriervorichtung (110) angeordnet ist, welche mittels entsprechend an den Bolzen (96,96′) der Umlenkvorrichtung (95) drehbar gelagerter Rollen (112,113) zur Erreichung einer exakten Führung der Umlenkvorrichtung (95) einerseits an der Schienen-Lauffläche (2) und andererseits an der Rillen-Innenflanke (5′) abgestützt ist.

11. Schienen-Schleifmaschine nach Anspruch 9, dadurch gekennzeichnet, dass der Abstand (A) der beiden auf der Verbindungsachse (P′) angeordneten Bolzen (96,96′) entsprechend dem an der Schiene (1′,1˝) zu schleifenden Radius (R,R′) ein- und feststellbar ist, wobei die Verbindungsachse (P′) durch den Schnittpunkt (P) verläuft, welcher von den Verbindungslinien der Schienen-Lauffläche (2) und der Rillen-Innenflanke (5′) gebildet wird.

12. Schienen-Schleifmaschine nach einem oder mehreren der vorgehenden Ansprüche, gekennzeichnet durch die Vereinigung folgender Merkmale: dass
- an einem Grundrahmen (45) eine erste Schleifvorrichtung (50) angeordnet ist, welche ein etwa in Schienenlängsrichtung angeordnetes und über eine Umlenkrolle (51) sowie auf der Schienen-Lauffläche (2) zugewandten Seite über mindestens zwei im Abstand zueinander angeordnete Druckrollen (56,56˝) umgelenktes, erstes Schleifband (52) umfasst, und
- im Abstand zu der ersten Schleifvorrichtung (50) eine zweite Schleifvorrichtung (75) angeordnet ist, welche ein etwa quer zur Schienenlängsrichtung angeordnetes, zweites Schleifband (87) umfasst, welches Schleifband (87) über eine Umlenkrolle (85) sowie über eine in bezug zur Schienen-Lauffläche (2) und zu entsprechenden Schienenflanken (3 oder 5′) zentriert abgestützte Umlenkvorrichtung (95) umgelenkt ist, wobei
- die erste Schleifvorrichtung (50) sowie die zweite Schleifvorrichtung (75) jeweils als eine Baueinheit ausgebildet ist, welche einzeln oder miteinander an dem Grundrahmen (45) montierbar sind.

## Claims

1. Rail grinding machine (100), comprising a grinding device, arranged on a machine frame (25) so that it can be raised and lowered and being transportable on one or both rails (1′,1˝) of a track (1) in the longitudinal direction as well as being adjustable relative and approximately transversely thereto, the grinding device comprising a driven guide roller (51) and at least one pressing roller arranged with clearance therefrom as well as a grinding band (52) driven in a circulating manner in the longitudinal direction of the rail, characterized in that the guiding of the grinding band (52) on the side facing the bearing surface (2) of the rail is formed by way of a pressing device (55), which comprises at least two pressure rollers (56,56˝) arranged in the longitudinal direction of the rail with clearance from one another, a guide roller (54) arranged between the two pressure rollers (56,56˝) in the vertical direction and displaced thereto, as well as a drive belt (57) winding around the two pressure rollers (56,56˝) as well as the guide roller (54) and pressing the grinding band (52) against the bearing surface (2) of the rail, and in that the upper guide roller (51) and the guide roller (54) and the pressure rollers (56,56˝) of the pressing device (55) are in each case rotatably mounted about their axes, oriented transversely to the longitudinal direction of the rail, on a first carrier plate (58), and a second carrier plate (58′) is pivotally mounted on a carrier element (40) by means of appropriately arranged hinges (61,61′), in such a way that the two carrier plates (58,58′) can be swung horizontally with the parts mounted thereon relative to the carrier element (40) to achieve an inclination of the grinding band (52) which is oriented with respect to the longitudinal direction of the rail and is known *per* se.

2. Rail grinding machine according to claim 1, characterized in that with clearance from and in addition to the first grinding device (50) provided with the first grinding band (52) which is oriented substantially in the longitudinal direction of the rail, there is arranged a second grinding device (75) provided with a second grinding band (87) arranged approximately transversely to the longitudinal direction of the rail, and in that on the second grinding device (75) there is arranged a grinding-band guiding device (95) which is appropriately associated with the rail (1′,1˝) and is constructed for grinding the radii (R,R′) provided at the transition from the bearing surface (2) of the rail to the side or inner flank (3,5′).

3. Rail grinding machine according to claim 1, characterized in that an axis body (65) is provided on the second carrier plate (58′), arranged on and hinged to the carrier element (40), for mounting the first carrier plate (58), whereby the first carrier plate (58) with the parts (51,52,53,53′,54,56,56′,56˝ and 57) arranged thereon can be pivoted and fixed about the axis (65′) of the axis body (65) relative to the second carrier plate (58′) to achieve an even support of the grinding band (52) approximately in the longitudinal direction of the rail.

4. Rail grinding machine according to claim 1, characterized in that the first grinding device (50) arranged on the carrier element (40), in addition to the adjustable inclination of the grinding band (52),
a) can be displaced linearly together with the carrier element (40) transversely to the longitudinal direction of the rail approximately in the horizontal plane, and
b) are arranged in appropriately constructed racks (20,30), provided with guide rails, in such a way that their height can be continuously adjusted with respect to the surface (2) of the rail, and in that
c) the two racks (20,30) and the carrier element (40) with the first grinding device (50) arranged thereon is pivotally mounted on two axis bodies (35,36) which are appropriately arranged on a machine frame (25), transversely to the longitudinal direction of the rail for an exact grinding-angle adjustment of the grinding band (52).

5. Rail grinding machine according to one of claims 1, 3 or 4, characterized in that in addition to the first grinding device (50) there is arranged on a carrier element (40′), which can be linearly displaced transversely to the longitudinal direction of the rail, an analogously constructed grinding device (150) provided with a grinding band (152) oriented in the longitudinal direction of the rail, whereby the two grinding bands (52,152) with respect to the rail (1′,1˝) can be pivoted and fixed independently of one another into an inclination oriented to the longitudinal direction of the rail for grinding the bearing surface (2) of the rail.

6. Rail grinding machine according to claim 1, characterized in that the pressing device (55) on the side facing the bearing surface (2) of the rail has three or more pressure rollers (56,56′,56˝) arranged with clearance from one another and the two outer pressure rollers are arranged with a clearance (C) from one another which is in the order of magnitude of 150 to 300 mm.

7. Rail grinding machine according to claim 1 or 6, characterized in that the pressing device (55) has a pressing belt (57) wrapping around the pressure rollers (56,56′56˝) and the guide roller (54), pressing the grinding band (52) against the bearing surface (2) of the rail and provided with an internal gearing, the pressing belt being operatively connected to the individual rollers (54,56,56′,56˝) provided with an appropriate external gearing.

8. Rail grinding machine according to claim 2, characterized in that the second grinding device (75) substantially comprises a carrier plate (77) with guide roller (85), arranged thereon and in operative connection with a motor (76), for the second grinding band (87), the guiding device (95), a holding plate (81) and an adjusting device (80) arranged therebetween, and in that the holding plate (81) is mounted on an axis body (69) of a holding device (70) in such a way that the parts mentioned can be pivoted on the one hand about the axis (69′) of the axis body (69) with respect to a stationary plate (71) transversely to the longitudinal direction of the rail and can be adjusted on the other hand by means of the adjusting device (80), known *per se* and constructed as a cross support, with respect to the bearing surface (2) of the rail approximately vertically and transversely thereto.

9. Rail grinding machine according to claim 2 or 8, characterized in that the guiding device (95), arranged at the lower end of the carrier plate (77), for the grinding band (87), has two holding plates (93,94) appropriately arranged with clearance from one another and therebetween for mounting two roller groups (97,98) two bolts (96,96′) arranged with clearance (A) from one another on an inclined connection axis (P′).

10. Rail grinding machine according to claim 2 or 8, characterized in that on the guiding device (95) is arranged a centring device (110), which is supported by means of rollers (112,113), appropriately rotatably mounted on the bolts (96,96′) of the guiding device (95), for achieving an exact guiding of the guiding device (95), on the one hand on the bearing surface (2) of the rail and on the other hand on the internal flank (5′) of the groove.

11. Rail grinding machine according to claim 9, characterized in that the clearance (A) of the two bolts (96,96′) arranged on the connection axis (P′) can be adjusted and fixed according to the radius (R,R′) to be ground on the rail (1′,1˝), whereby the connection axis (P′) extends through the sectional point (P), which is formed by the connection lines of the bearing surface (2) of the rail and the internal flank (5′) of the groove.

12. Rail grinding machine according to one or more of the preceding claims, characterized by the combination of the following features, in that
- on a base frame (45) is arranged a first grinding device (50), which comprises a first grinding band (52) arranged approximately in the longitudinal direction of the rail and deflected by way of a guide roller (51) as well as, on the side facing the bearing surface (2) of the rail, by way of at least two pressure rollers (56,56˝) arranged with clearance from one another, and
- with clearance from the first grinding device (50) a second grinding device (75) is arranged, which comprises a second grinding band (87) arranged approximately transversely to the longitudinal direction of the rail, which grinding band (87) is deflected by way of a guide roller (85) and by way of a guiding device (95) supported in a centred manner with respect to the bearing surface (2) of the rail and to corresponding rail flanks (3 or 5′), whereby
- the first grinding device (50) and the second grinding device (75) are in each case constructed as a structural unit, which can be mounted on the base frame (45) individually or together.

## Revendications

1. Machine à meuler les rails (100), composée d'un dispositif de meulage disposé de manière à pouvoir être relevé et abaissé sur un bâti (25), déplaçable sur un ou les deux rails (1′, 1˝) d'une voie (1) dans le sens de la longueur et réglable par rapport à cette voie de manière approximativement transversale, ledit dispositif de meulage comprenant une poulie de déviation (51) commandée et au moins un rouleau de pression disposé à une distance déterminée par rapport à celle-ci, ainsi qu'une bande abrasive (52) commandée et tournant dans le sens de la longueur du rail ; caractérisée en ce que la déviation de la bande abrasive (52) s'effectue sur le côté orienté vers la face supérieure du rail (2), par l'intermédiaire d'un dispositif de pression (55) comprenant au moins deux rouleaux de pression (56, 56˝), disposés à une distance déterminée l'un par rapport à l'autre dans le sens de la longueur du rail, une poulie de déviation (54) placée, de manière décalée dans le sens vertical, entre les deux rouleaux de pression (56, 56˝), ainsi qu'une courroie de transmission (57) entourant un des deux rouleaux de pression (56, 56˝) et la poulie de déviation (54) et serrant la bande abrasive (52) contre la face supérieure du rail (2) et en ce que la poulie de déviation (51) supérieure, ainsi que la poulie de déviation (54) et les rouleaux de pression (56, 56˝) du dispositif de pression (55) sont chacun logés de manière rotative autour de leurs axes orientés de manière transversale par rapport au sens de la longueur du rail, sur une première plaque de support (58), une deuxième plaque de support (58′) étant logée de manière pivotante à un élément de support (40) à l'aide de charnières (61, 61′) disposées de manière correspondante, de façon à ce que les deux plaques de support (58, 58′) avec les pièces qui y sont logées soient pivotables par rapport à l'élément de support (40) en vue de l'obtention d'une position inclinée orientée dans le sens de la longueur du rail et connue en tant que telle de la bande abrasive (52).

2. Machine à meuler les rails selon la revendication 1, caractérisée en ce qu'en plus du premier dispositif de meulage (50) équipé d'une bande abrasive (52) orientée essentiellement dans le sens de la longueur du rail, et à une distance déterminée par rapport à celui-ci, se trouve un deuxième dispositif de meulage (75) équipé d'une deuxième bande abrasive (87) placée de manière approximativement transversale par rapport au sens de la longueur du rail, et en ce que le deuxième dispositif de meulage (75) est muni d'un dispositif de déviation (95) de la bande abrasive affecté au rail (1′, 1˝) d'une manière adéquate et prévu pour le meulage des rayons (R, R′) au passage entre la face supérieure du rail (2) et le flanc latéral ou intérieur (3, 5′).

3. Machine à meuler les rails selon la revendication 1, caractérisée en ce qu'un corps d'essieu (65) pour le logement de la première plaque de support (58) est prévu à la deuxième plaque de support (58′) disposée et articulée à l'élément de support (40), la première plaque de support (58) avec les pièces qui y sont disposées (51, 52, 53, 53′, 54, 56, 56′, 56˝ et 57) pouvant pivoter, approximativement dans le sens de la longueur du rail, autour de l'axe (65′) du corps d'essieu (65) par rapport à la deuxième plaque de support (58′) en vue de l'obtention d'une adhérence régulière de la bande abrasive (52) et être fixée dans la position voulue.

4. Machine à meuler les rails selon la revendication 1, caractérisée en ce que le dispositif de meulage (50) disposé à l'élément de support (40), en plus de la position inclinée réglable de la bande abrasive (52),
a) peut être déplacé linéairement, avec l'élément de support (40), de manière transversale par rapport au sens de la longueur du rail et dans un plan approximativement horizontal,
b) que dans des cadres (20, 30) conçus de manière adéquate et équipés de glissières de guidage, le premier dispositif de meulage avec l'élément de support est disposé de manière à permettre un réglage en continu de la hauteur par rapport à la face supérieure du rail (2) et que
c) en vue d'un réglage exact de l'angle de meulage de la bande abrasive (52), les deux cadres (20, 30), ainsi que l'élément de support (40) avec le premier dispositif de meulage (50) qui y est disposé, sont logés de manière pivotante et transversale par rapport au sens de la longueur du rail, à deux corps d'essieu (35, 36) placés de manière correspondante à un bâti (25).

5. Machine à meuler les rails selon une des revendications 1, 3 ou 4, caractérisée en ce qu'en plus du premier dispositif de meulage (50), un dispositif de meulage (150) conçu de manière analogue et équipé d'une bande abrasive (152) orientée dans le sens de la longueur du rail est placé à un élément de support (40′) linéairement déplaçable de manière transversale par rapport au sens de la longueur du rail, les deux bandes abrasives (52, 152) pouvant pivoter et être fixées, par rapport au rail (1′, 1˝), indépendamment l'une par rapport à l'autre dans une position inclinée orientée dans le sens de la longueur du rail, en vue du meulage de la face supérieure du rail (2).

6. Machine à meuler les rails selon la revendication 1, caractérisée en ce que le dispositif de pression (55) présente, sur le côté orienté vers la face supérieure du rail (2), trois rouleaux de pression (56, 56′, 56˝) ou plus, disposés à une distance déterminée l'un par rapport à l'autre, et en ce que les deux rouleaux de pression extérieurs sont placés, l'un par rapport à l'autre, à une distance (c) de l'ordre de 150 à 300 mm.

7. Machine à meuler les rails selon les revendications 1 ou 6, caractérisée en ce que le dispositif de pression (55) présente une courroie de pression (57) équipée d'une denture intérieure, entourant les rouleaux de pression (56, 56′, 56˝), ainsi que la poulie de déviation (54), et serrant la bande abrasive (52) contre la face supérieure du rail (2), ladite courroie de pression étant en interaction avec les différents rouleaux (54, 56, 56′, 56˝) munis d'une denture extérieure correspondante.

8. Machine à meuler les rails selon la revendication 2, caractérisée en ce que le deuxième dispositif de meulage (75) comprend, pour l'essentiel, une plaque de support (77) avec une poulie de déviation (85) pour la deuxième bande abrasive (87), qui y est placée et en interaction avec un moteur (76), le dispositif de déviation (95), une plaque de maintien (81), ainsi qu'un dispositif de réglage (80) dans l'espace intermédiaire, et en ce que la plaque de maintien (81) est logée à un corps d'essieu (69) d'un dispositif de maintien (70) de manière à ce que les pièces citées puissent, d'une part, pivoter autour de l'axe (69′) du corps d'essieu (69) par rapport à une plaque fixe (71) et de façon transversale par rapport au sens de la longueur du rail, et, d'autre part, être déplacées de manière verticale et transversale par rapport à la surface supérieure du rail (2) à l'aide du dispositif de réglage (80) connu en tant que tel et conçu sous forme de chariot en croix.

9. Machine à meuler les rails selon les revendications 2 ou 8, caractérisée en ce que le dispositif de déviation (95) pour la bande abrasive (87), disposé à l'extrémité inférieure de la plaque de support (77) présente deux plaques de maintien (93, 94) placées, de manière adéquate, à une distance déterminée l'une par rapport à l'autre, et, entre celles-ci, deux boulons (96, 96′) placés sur un axe de raccordement (P′) incliné à une distance (A) l'un par rapport à l'autre, en vue du logement de deux groupes de rouleaux (97, 98).

10. Machine à meuler les rails selon les revendication 2 ou 8, caractérisée en ce qu'un dispositif de centrage (110) sur le dispositif de déviation (95) est, à l'aide de rouleaux (112, 113) logés de manière rotative aux boulons (96, 96′) du dispositif de déviation (95), appuyé d'une part sur la surface supérieure du rail (2) et, de l'autre, sur le flanc intérieur de la gorge (5′) en vue de l'obtention d'un guidage exact du dispositif de déviation (95).

11. Machine à meuler les rails selon la revendication 9, caractérisée en ce que la distance (A) des deux boulons (96, 96′) disposés sur l'axe de raccordement (P′) peut être réglée et fixée en fonction du rayon (R, R′) à meuler sur le rail (1′, 1˝), ledit axe de raccordement (P′) traversant le point d'intersection (P) formé par les lignes de raccordement entre la face supérieure du rail (2) et le flanc intérieur de la gorge (5′).

12. Machine à meuler les rails selon une ou plusieurs des revendications ci-dessus, caractérisée par l'ensemble des caractéristiques suivantes, à savoir en ce que
- un cadre de base (45) est équipé d'un premier dispositif de meulage (50) comprenant une première bande abrasive (52) disposée approximativement dans le sens de la longueur du rail et déviée par l'intermédiaire d'un rouleau de déviation (51), ainsi que, sur le côté orienté vers la face supérieure du rail (2), par l'intermédiaire d'au moins deux rouleaux de pression (56, 56˝) disposés à une distance déterminée l'un par rapport à l'autre, et
- un deuxième dispositif de meulage (75) se trouve à une distance déterminée par rapport au premier dispositif de meulage (50) et comprend une deuxième bande abrasive (87) disposée de manière approximativement transversale par rapport au sens de la longueur du rail, ladite bande abrasive (87) étant déviée par l'intermédiaire d'un rouleau de déviation (85), ainsi que par l'intermédiaire d'un dispositif de déviation (95) appuyé et centré par rapport à la face supérieure du rail (2) et aux flancs de rail correspondants (3 ou 5′),
- le premier dispositif de meulage (50) et le deuxième dispositif de meulage (75) se présentant chacun sous forme d'unité modulaire montée seule ou avec l'autre au cadre de base (45).
